# EUROPÄISCHE PATENTANMELDUNG

(11) **EP 2 610 019 A1**
(43) Veröffentlichungstag der Anmeldung: **03.07.2013**
(21) Anmeldenummer: 11195900.3
(22) Anmeldetag: 28.12.2011
(51) Int. Cl.: B21D 28/14, B21D 28/16, B21D 28/34

(54) **Werkzeugmatrize für eine Werkzeugeinheit**

(71) Anmelder: TRUMPF Werkzeugmaschinen GmbH + Co. KG, 71254 Ditzingen (DE)
(72) Erfinder: Hank, Rainer, 71735 Eberdingen/Hochdorf (DE); Bytow, Peter, 75397 Simmozheim (DE)
(74) Vertreter: Maser, Jochen

(57) **Zusammenfassung**

Die Erfindung betrifft eine Werkzeugmatrize (12) für eine Werkzeugeinheit zum Stanzen und/oder Scheren von Werkstücken (17), insbesondere von Blechen, mit einem Werkzeugkörper (26), der eine Werkzeugöffnung (24) für einen Eingriff eines Stanzstempels (15) eines Stanzwerkzeuges (14) umfasst, die den Werkzeugkörper (26) durchquert, und mit einer am Werkzeugkörper (26) vorgesehenen Stirnseite (21) zur Auflage eines Werkstücks (17) und mit einer Schneidkante (33), welche die Werkzeugöffnung (24) umgibt, wobei die Schneidkante (33) von einer umlaufenden Vertiefung (32) umgeben ist, welche in die Stirnseite (21) übergeht.

## Beschreibung

Die Erfindung betrifft eine Werkzeugmatrize für eine Werkzeugeinheit zum Scheren und/oder Stanzen von Werkstücken, insbesondere von Blechen.

Konventionelle Werkzeugeinheiten zum Scheren und/oder Stanzen von Werkstücken, insbesondere von Blechen, umfassen eine Werkzeugmatrize mit einer Werkzeugöffnung sowie ein Stanzwerkzeug mit einem Stanzstempel. Beim Stanzvorgang eines Werkstückes mit einer Werkzeugeinheit wird das Stanzwerkzeug auf die Werkzeugmatrize zubewegt, so dass der Stanzstempel mit der Werkzeugöffnung in Eingriff gelangt, um ein Abfallteil oder Gutteil aus dem dazwischen liegenden Werkstückträger auszustanzen. Dieses Abfallteil oder Gutteil fällt durch die Werkzeugmatrize nach unten durch die Werkzeugöffnung hindurch. Bei solchen konventionellen Werkzeugmatrizen grenzt eine Stirnseite der Werkzeugmatrize in einem rechten Winkel zur Werkzeugöffnung unter Bildung einer umlaufenden Schneidkante an. Bei solchen Werkzeugeinheiten entsteht während der Stanzbearbeitung von Werkstücken an der Schnittkante eine Gratbildung, bei welcher der Grat gegenüber einer Unterseite des Werkstückes nach unten hervorsteht. Ein solcher hervorstehender Grat führt bei der weiteren Bearbeitung zu Beschädigungen. Deshalb ist eine Nachbearbeitung zum Entfernen des Grates erforderlich.

Zur Vermeidung dieser Gratbildung wird gemäß der EP 0 734 799 B1 sowohl eine einteilige Werkzeugmatrize gemäß Figur 1 als auch eine mehrteilige Werkzeugmatrize vorgeschlagen, welche an die Werkzeugöffnung angrenzend und gegenüber der Stirnseite des Werkzeugkörpers 3 eine Erhöhung 9 vorschlägt, die in Richtung auf das Stanzwerkzeug 17 gegenüber der Stirnseite überhöht ist. Dadurch wird während des Stanzvorganges der sich bildende Schnittgrat B in eine Öffnung 43 des Werkstücks W hinein verlegt, indem eine gegenüber einer Unterseite des Werkstücks zur Werkstückmitte hin versetzte Hohlkehle M ausgebildet ist, von der sich aus der Schnittgrat B wiederum zur Unterseite des Werkstücks erstreckt. Eine solche Ausgestaltung der Werkstückmatrize ist auch aus der JP 63101029 A bekannt.

Durch eine solche Ausführungsform wird zwar ermöglicht, dass eine Gratbildung kein Hindernis für die nachfolgende Bearbeitung darstellt und nicht entfernt ist, jedoch weist diese Werkzeugmatrize den Nachteil auf, dass eine Erhöhung gegenüber der Stirnseite der Matrize vorgesehen ist, welche beim Bewegen des Werkstückes nachteilig ist und dass dennoch eine Gratbildung verbleibt, selbst wenn diese nicht gegenüber der Unterseite des Werkstücks hervorsteht.

Der Erfindung liegt die Aufgabe zugrunde, eine Werkzeugmatrize für eine Werkzeugeinheit zu schaffen, durch welche eine weitere Reduzierung der Gratbildung unter Beibehaltung einer Verlagerung der Gratbildung in die Werkstücköffnung bis hin zur Gratfreiheit einer Schnittkante ermöglicht wird.

Diese Aufgabe wird erfindungsgemäß durch die Merkmale des Anspruchs 1 gelöst. Weitere vorteilhafte Ausgestaltungen und Weiterbildungen sind in den weiteren Ansprüchen angegeben.

Durch die Ausgestaltung einer Schneidkante an der Werkzeugmatrize mit einer daran angrenzenden umlaufenden Vertiefung, welche in die Stirnseite der Werkzeugmatrize übergeht, wird ermöglicht, dass die Schneidkante entsprechend des Einsatzfalles optimiert wird, um die Gratbildung erheblich zu reduzieren oder sogar zu vermeiden. Durch die im Werkzeugkörper eingebrachte und an die Schneidkante angrenzende Vertiefung kann ein Spanwinkel der Schneidkante bestimmt werden, um die Gratbildung erheblich zu reduzieren oder zu vermeiden. Darüber hinaus kann im Falle einer reduzierten Gratbildung erzielt werden, dass der Grat nicht gegenüber einer Unterseite des Werkstücks nach unten hervorragt, sondern nach innen in die Stanzöffnung im Werkstück verlagert ist.

Erstaunlicherweise hat sich herausgestellt, dass entgegen der im bisherigen Stand der Technik bekannten Ausgestaltung einer Überhöhung, die unmittelbar an die Schneidkante der Werkzeugmatrize angrenzt, zur Verlegung des Grades in die Stanzöffnung des Werkstücks durch die Ausgestaltung einer an die Schneidkante angrenzenden Vertiefung eine deutliche Verringerung eines Grates unter Beibehaltung der Verlagerung entgegen der Schnittrichtung in die Werkstücköffnung bis hin zur Gratvermeidung beziehungsweise Gratfreiheit ermöglicht ist.

Eine vorteilhafte Ausgestaltung der Erfindung sieht vor, dass die Schneidkante durch eine Spanfläche mit einem vorbestimmten Spanwinkel gebildet ist, welche fließend in eine Grundfläche der Vertiefung übergeht. Dadurch können fließende Übergänge geschaffen werden, wodurch erhöhte Stanz- und/oder Scherkräfte aufgenommen werden. Diese Ausgestaltung ermöglicht auch, dass die Spanfläche nebst verschiedenen Spanwinkeln ausgebildet sein kann und dennoch ein fließender Übergang gegeben ist. Durch die Ausgestaltung der Schneidfläche mit einer Spanfläche und einem vorbestimmten Winkel kann für die Schneidkante ein Kraftverlauf bestimmt werden, welcher sich beim Schneiden durch Überbiegen verändert. Dadurch kann eine verbesserte Ausbildung der Schnittkante am Werkstück erzielt werden.

Bevorzugt ist zwischen der Schneidkante und der Spanfläche, die in die Vertiefung übergeht, eine Plateauebene vorgesehen. Dadurch kann eine definierte Verlagerung des Schnittgrades entgegen der Schnittrichtung in die Werkstücköffnung erzielt werden.

Des Weiteren liegt die Plateauebene bevorzugt in der Ebene der Stirnseite des Werkstückkörpers. Dadurch können Überhöhungen gegenüber der Stirnseite des Werkzeugkörpers der Werkzeugmatrize vermieden werden und eine den Werkstücktransport behindernde Störkante entfallen.

Nach einer weiteren bevorzugten Ausgestaltung der Erfindung liegt die Schneidkante in der Ebene der Stirnseite des Werkzeugkörpers. Durch diese Anordnung werden Überhöhungen gegenüber der Stirnseite des Werkzeugkörpers der Werkzeugmatrize vermieden. Dadurch kann eine dem Werkstücktransport behindernde Störkante entfallen.

Eine weitere bevorzugte Ausgestaltung der Erfindung sieht vor, dass die Schneidkante gegenüber der Stirnseite des Werkzeugkörpers zur Werkzeugkörpermitte hin vertieft ausgebildet ist, wodurch ebenfalls eine vereinfachte Herstellung und eine behinderungsfreie Werkstückbewegung ermöglicht sind.

Die Werkzeugöffnung weist bevorzugt einen an die Schneidkante angrenzenden konischen Flächenabschnitt unter Bildung eines Freiwinkels der Schneidkante auf. Dadurch kann die Stanz- oder Scherbearbeitung weiter verfeinert werden, um die Gratbildung zu reduzieren oder zu verhindern. Bevorzugt erfolgt eine Anpassung des Spanwinkels und des Freiwinkels an die Materialstärke und/oder des Werkstoffs des zu bearbeitenden Materials des Werkstücks, um eine Optimierung bis hin zur Gratfreiheit zu erzielen.

Gemäß einer ersten bevorzugten Ausgestaltung der Erfindung ist die Vertiefung halbkreisförmig oder elliptisch ausgebildet. In Abhängigkeit der zu optimierenden Parameter für den Stanzprozess können die Vertiefungen entsprechend gewählt werden, wobei die Geometrie der Vertiefung maßgeblich an die Spanfläche zur Bildung eines vorbestimmten Spanwinkels der Schneidkante angepasst wird.

Eine alternative Ausgestaltung der Erfindung weist eine eiförmige oder tropfenförmige Vertiefung auf, bei welcher bevorzugt die größte Tiefe entfernt von der Schneidkante vorgesehen ist. Die alternativen Ausführungsformen ermöglichen ebenfalls eine reduzierte Gratbildung.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:

Figur 1 eine schematische Schnittdarstellung eines Stanzvorganges mit einer aus dem Stand der Technik bekannten Werkzeugeinheit,

Figur 2 eine schematische Schnittdarstellung eines Werkstücks mit einem Grat, welcher gemäß dem Stanzvorgang mit der Werkzeugeinheit gemäß Figur 1 hergestellt ist,

Figur 3 eine perspektivische Darstellung einer erfindungsgemäßen Werkzeugmatrize für eine Werkzeugeinheit,

Figur 4 eine schematische Ansicht eines Stanzvorganges mit der erfindungsgemäßen Werkzeugmatrize gemäß Figur 3,

Figur 5 eine schematische Schnittdarstellung der Werkzeugmatrize entlang der Linie A-A in Figur 3,

Figur 6a eine schematisch vergrößerte Detailansicht D gemäß Figur 5,

Figur 6b eine schematisch vergrößerte Detailansicht D einer alternativen Ausführungsform gemäß Figur 5,

Figur 7 eine schematisch vergrößerte Ansicht eines Schnittbereiches eines mit der Werkzeugmatrize gemäß Figur 3 hergestellten Werkstücks und

Figur 8 eine schematische Schnittdarstellung einer alternativen Ausführungsform der Werkstückmatrize gemäß den Figuren 3 bis 6.

In Figur 3 ist perspektivisch eine erfindungsgemäße Werkzeugmatrize 11 dargestellt. Diese Werkzeugmatrize 11 ist Bestandteil einer schematisch in Figur 4 dargestellten Werkzeugeinheit 12, welche ein Stanzwerkzeug 14 mit einem Stanzstempel 15 sowie die Werkzeugmatrize 11 umfasst. Das Stanzwerkzeug 14 kann eine Stanzführung 16 zur Führung des Stanzstempels 15 umfassen.

Die Werkzeugmatrize 11 umfasst eine Stirnseite 21, auf welcher eine Unterseite 22 des Werkstücks 17 während der Bearbeitung aufliegt. In dieser Stirnseite 21 der Werkzeugmatrize 11 ist eine Werkzeugöffnung 24 vorgesehen, welche von einer Schneidkante 33 umgeben ist. Zwischen der Werkzeugmatrize 11 und dem Stanzwerkzeug 14 wird das Werkstück 17 zur Bearbeitung positioniert. Zur Herstellung einer Werkstücköffnung 43 im Werkstück 17 greift der Stanzstempel 18 in die Werkzeugöffnung 24 ein. Dadurch wird ein Abfallteil 30 oder ein Gutteil gebildet, welches über eine Unterseite auf der Werkzeugmatrize 11 herausgeführt wird. Um einen Transport des Abfallteils 30 oder Gutteils zu erleichtern, kann an der Unterseite der Werkzeugmatrize 11 eine vergrößerte Ausnehmung 28 vorgesehen sein, welche an die Werkzeugöffnung 24 angrenzt.

Zur weiteren Erörterung der erfindungsgemäßen Ausgestaltung einer Schneidkante 33, welche an eine Vertiefung 32 angrenzt, die die Werkzeugöffnung 24 umgibt, wird auf die nachfolgenden Figuren 5 und 6 näher Bezug genommen.

Figur 6a zeigt ein vergrößertes Detail D gemäß Figur 5. Die Schneidkante 33 liegt gemäß dieser Ausführungsform bevorzugt in der Ebene der Stirnseite 21 der Werkzeugmatrize 11 und begrenzt die Werkzeugöffnung 24. Zwischen der Schneidkante 33 und der Stirnseite 21 der Werkzeugmatrize 11 ist die Vertiefung 32 ausgebildet, welche entfernt von der Werkzeugöffnung 24 wieder in die Stirnseite 21 übergeht. Unmittelbar an die Schneidkante 33 angrenzend und in die Vertiefung 32 sich erstreckend ist eine Spanfläche 34 ausgebildet, welche beispielsweise eine Breite der Fläche gemäß dem dargestellten Doppelpfeil umfasst. Diese Spanfläche 34 ist unter einem vorbestimmten Spanwinkel 35 angeordnet, um eine Schneidengeometrie der Schneidkante 33 zu bilden und zu bestimmen. An die Spanfläche 34 angrenzend ist eine Grundfläche 37 der Vertiefung 32 vorgesehen, welche einen ebenen Flächenabschnitt 39 umfasst und anschließend mittels einer Krümmung 40 in die Stirnseite 21 mündet. Die in Figur 6a dargestellte Vertiefung 32 ist tropfenförmig ausgestaltet, wobei der spitze Bereich des Tropfens zur Schneidkante 33 ausgerichtet ist. Alternativ kann die Vertiefung 32 auch eiförmig ausgebildet sein.

Ergänzend zur Spanfläche 34, welche durch den Spanwinkel 35 bestimmt ist, kann die Schneidkantengeometrie durch einen Freiwinkel 41 bestimmt sein. Im Ausführungsbeispiel gemäß Figur 6a ist der Freiwinkel gleich 0°. Dieser kann auch mehrere Winkelgrade umfassen. Zur Optimierung der Schneidkante 33 bis hin zur Gratfreiheit kann eine in Abhängigkeit des zu bearbeitenden Materials erfolgende Bestimmung des Spanwinkels 35 und des Freiwinkels 41 erfolgen, um dadurch den Keilwinkel der Schneidkante 33 zu definieren.

In Figur 6b ist eine alternative Ausführungsform zu Figur 6a eines vergrößerten Details D gemäß Figur 5 dargestellt. Diese Ausführungsform weicht von der in Figur 6a dargestellten Ausführungsform dahingehend ab, dass zwischen der Schneidkante 33 und der Spanfläche 34 eine Plateauebene 36 vorgesehen ist. Diese Plateauebene 36 liegt bevorzugt in der Ebene der Stirnseite 21 des Werkzeugkörpers 26 und kann auch gegenüber der Stirnseite 21 des Werkzeugkörpers 26 in die Werkzeugöffnung 24 hineinversetzt angeordnet sein.

Diese erfindungsgemäße Ausgestaltung der Schneidkante 33 mit einer unmittelbar daran angrenzenden Vertiefung 32 gegenüber der Stirnseite 21 ermöglicht, dass während dem Schneiden ein Kraftverlauf durch eine Überbiegung der Schneidkante 33 verändert wird. Insbesondere durch die Ausführungsform gemäß Figur 6b durch kann eine Schnittkante 42 in einer Werkstücköffnung 43 gemäß Figur 7 erzielt werden. Diese Schnittkante 42 der Werkstücköffnung 43 des Werkstücks 17 umfasst eine erheblich reduzierte Gratbildung, bei welcher ein Grat 44 gegenüber einer Unterseite 45 des Werkstücks 17 in Richtung Werkstückmitte verlagert wird beziehungsweise eine Gratabsenkung 45 umfasst. Somit steht der Grat 44 nicht gegenüber der Unterseite 55 des Werkstücks 17 hervor. Darüber hinaus umfasst der Grat 44 nur eine minimale Gratbreite 46, welche durch einen Plateauabschnitt 47 begrenzt wird, die durch einen Muldeneingangswinkel 48 bestimmt ist. Diese Schnittansicht gemäß Figur 7 zeigt des Weiteren, dass sich an eine Kanteneinzugsbreite 49 eine Glattschnitthöhe 50 anschließt und dieser gegenüber wiederum zurück versetzt eine Bruchflächenhöhe 52 gegeben ist, welche durch die Ausbildung des Grates 44 endet. Somit ist die Gratspitze gegenüber der Unterseite 55 als auch gegenüber der Blattschnitthöhe 50 jeweils nach innen verlagert, so dass keine Beeinträchtigung bei der weiteren Bearbeitung bei einem minimal verbleibenden Grat 44 gegeben ist.

Bei der Zusammenschau der Schneidkante 33 der Werkzeugmatrize 11 gemäß Figur 6b und der Schnittkante 42 des Werkstücks 17 wird ersichtlich, dass die Plateauebene 36 der Werkzeugmatrize 11 einen Plateauabschnitt 47 des Werkstücks 17 bestimmt. Der Spanwinkel 35 der Spanfläche 34 der Werkzeugmatrize 11 bestimmt den Muldeneingangswinkel 48 des Grates 44 bezüglich eines Abschnittes zwischen der Unterseite 55 und im Plateauabschnitt 47 des Werkstücks 17. Bevorzugt ist die Plateauebene 36 am Werkzeugkörper 26 kleiner als die daran angrenzende Spanfläche 34 ausgebildet.

In Figur 8 ist eine alternative Ausführungsform der Vertiefung 32 zum Ausführungsbeispiel gemäß den Figuren 3 bis 6 dargestellt. Bei dieser Ausführungsform weist die Vertiefung 32 einen halbkreisförmigen Querschnitt auf.

Bei dieser alternativen Ausführungsform kann ebenso eine Plateauebene 36 zwischen der Schneidkante 33 der Spanfläche 34 vorgesehen sein.

Die Geometrie der Vertiefung 32 ist in einem an die Schneidkante 33 angrenzenden Bereich durch die Breite und die Winkelanordnung der Spanfläche 34 bestimmt. Im Anschluss daran, das heißt im weiteren Verlauf bezüglich der Grundfläche 37, kann die Vertiefung 32 verschiedene Konturen umfassen.

## Patentansprüche

1. Werkzeugmatrize für eine Werkzeugeinheit (12) zum Stanzen und/oder Scheren von Werkstücken (17), insbesondere von Blechen, mit einem Werkzeugkörper (26), der eine Werkzeugöffnung (24) für einen Eingriff eines Stanzstempels (15) eines Stanzwerkzeuges (14) umfasst, die den Werkzeugkörper (26) durchquert, und mit einer am Werkzeugkörper (26) vorgesehenen Stirnseite (21) zur Auflage eines Werkstücks (17) und mit einer Schneidkante (33), welche die Werkzeugöffnung (24) umgibt, **dadurch gekennzeichnet, dass** die Schneidkante (33) von einer umlaufenden Vertiefung (32) umgeben ist, welche in die Stirnseite (21) übergeht.

2. Werkzeugmatrize nach Anspruch 1, **dadurch gekennzeichnet, dass** die Schneidkante (33) durch eine Spanfläche (34) in einem vorbestimmten Spanwinkel (35) gebildet ist, und die Spanfläche (34) fließend in eine Grundfläche (37) der Vertiefung (32) übergeht.

3. Werkzeugmatrize nach Anspruch 2, **dadurch gekennzeichnet, dass** zwischen der Schneidkante (33) und der Spanfläche (34) eine Plateauebene (36) vorgesehen ist.

4. Werkzeugmatrize nach Anspruch 3, **dadurch gekennzeichnet, dass** die Plateauebene (36) in der Ebene der Stirnseite (21) des Werkzeugkörpers (26) oder gegenüber der Stirnseite (21) des Werkzeugkörpers (26) in Richtung Mitte des Werkzeugkörpers (26) zurückversetzt ist.

5. Werkzeugmatrize nach Anspruch 1, **dadurch gekennzeichnet, dass** die Schneidkante (33) in der Ebene der Stirnseite (21) des Werkzeugkörpers (26) liegt.

6. Werkzeugmatrize nach Anspruch 1 bis 4, **dadurch gekennzeichnet, dass** die Schneidkante (33) gegenüber der Stirnseite (21) des Werkzeugkörpers (26) zur Mitte des Werkzeugkörpers (26) hin vertieft angeordnet ist.

7. Werkzeugmatrize nach einem der vorhergehenden Ansprüche, **dadurch gekennzeichnet, dass** die Werkzeugöffnung (24) einen an die Schneidkante (33) angrenzenden konischen Flächenabschnitt unter Bildung eines Freiwinkels (41) aufweist.

8. Werkzeugmatrize nach Anspruch 1, **dadurch gekennzeichnet, dass** die Vertiefung (32) einen halbkreisförmigen oder elliptischen Querschnitt aufweist.

9. Werkzeugmatrize nach Anspruch 1, **dadurch gekennzeichnet, dass** die Vertiefung (32) eine ei- oder tropfenförmige Vertiefung umfasst, bei welcher vorzugsweise die größte Tiefe von der Schneidkante (33) entfernt vorgesehen ist.
